# FASCICULE DE BREVET EUROPEEN

(11) **EP 0 410 821 B1**
(45) Date de publication et mention de la délivrance du brevet: **29.12.1993**
(21) Numéro de dépôt: 90401008.9
(22) Date de dépôt: 12.04.1990
(51) Int. Cl.: A46B 3/18, A46B 9/02

(54) **Brosse pour l'application de mascara sur les cils et procédé de fabrication**
Mascarabürstchen und Verfahren zur dessen Herstellung
Mascara brush and method of manufacture thereof

(30) Priorité: 26.07.1989 FR 8910084
(43) Date de publication de la demande: 30.01.1991
(73) Titulaire: L'OREAL, 75008 Paris (FR)
(72) Inventeur: Gueret, Jean-Louis, F-75018 Paris (FR)
(74) Mandataire: Michardière, Bernard

(56) Documents cités:
- FR-A- 2 605 505
- GB-A- 2 170 996

## Description

La présente invention concerne une brosse pour l'application de mascara sur les cils.

Les brosses généralement utilisées pour appliquer du mascara sur les cils sont constituées par des poils disposés sur une âme ou un support en fil de fer torsadé. Les poils sont fixés radialement sur cette âme de façon à former des anneaux ou, le plus souvent une hélice. L'enveloppe extérieure formée par l'extrémité des poils peut avoir une forme cylindrique, une forme cylindroconique ou une forme conique. Le fil de fer torsadé est généralement fixé dans un manche permettant de manipuler la brosse.

On cherche à obtenir, à l'aide des brosses à mascara un maquillage ayant les trois caractéristiques suivantes : bien séparer les cils et ne pas les coller entre eux par paquets, être homogène et ne nécessiter qu'un nombre minimum de passages de la brosse. Pour bien séparer les cils et éviter de les coller il est nécessaire que les poils de la brosse puissent passer entre deux cils en les séparant, c'est-à-dire que la brosse peigne les cils. Pour obtenir un maquillage homogène, il est nécessaire que la brosse puisse gainer le cil à l'aide de mascara sur toute sa longueur avec une quantité constante de mascara.

Dans la demande de brevet britannique GB-A-2 170̸ 996, on a proposé une brosse comportant des poils longs et des poils courts où les poils longs forment des nappes disposées en rangées longitudinales ou sous forme d'une hélice, la nappe de poils longs ayant une largeur non négligeable, trop importante pour permettre de bien séparer deux cils voisins.

Dans la demande de brevet français FR-A-2 60̸5 50̸5, la demanderesse a proposé une brosse comportant des poils longs et des poils plus courts dans laquelle l'épaisseur des crêtes mesurée à la périphérie de la brosse est au plus égale à 1,5 mm. En particulier dans un plan perpendiculaire à l'âme, les extrémités des poils forment une enveloppe constituée par un polygone ayant 3 à 6 côtés dont les côtés sont rectilignes ou concaves. Ces brosses améliorent le peignage des cils, chacun des sommets du polygone qui est constitué de touffes d'environ 2 à 4 poils longs faisant office de peigne.

Les sommets successifs sont séparés par un intervalle égal à la distance entre deux anneaux de poils ou au pas de l'hélice et ils sont alignés longitudinalement de façon à former une crête. La crête forme donc un "peigne" rectiligne. Les cils pénètrent entre les dents de ce "peigne" et se séparent tout en allant lécher le produit de maquillage qui se trouve sur les poils plus courts dans la zone reliant les crêtes. On obtient une bonne séparation et un bon gainage des cils.

Selon la présente invention, on a trouvé que l'on améliore encore la séparation des cils lorsque la crête constituée par les poils longs (ou le "peigne") n'est pas rectiligne mais légèrement torsadée en hélice.

La présente invention a donc pour objet une brosse pour l'application de mascara sur les cils constituée par une âme allongée qui est entourée, au moins partiellement, par des poils implantés radialement sur ladite âme et répartis de façon sensiblement régulière de façon à former au moins une crête de poils longs entourés par des poils plus courts, l'extrémité des poils dessinant, en projection dans un plan perpendiculaire à l'âme ou dans ce plan, un contour et la largeur des crêtes, mesurée à la périphérie de la brosse étant au plus égale à 3 mm, caractérisée par le fait que la (les) crête(s) forme(nt) une hélice dont le pas est égal de 1 à 4 fois la longueur de la brosse.

En d'autres termes la crête est torsadée d'un quart de tour à un tour.

On peut penser que lorsque les crêtes sont disposées en hélice, des cils voisins ne sont pas maquillés en même temps par la brosse, mais avec un léger décalage, ce décalage permettant ainsi une meilleure séparation des cils. Lorsque l'hélice est trop serrée, c'est-à-dire, lorsque le pas de l'hélice est inférieur à une longueur de la brosse, la bonne séparation des cils n'est plus assurée. D'autre part, lorsque le pas de l'hélice est supérieur à 4 fois la longueur de la brosse, il n'y a plus d'amélioration notable, par rapport à une brosse où les crêtes sont alignées longitudinalement.

Il faut noter que les brosses à mascara ont généralement une longueur comprise entre 20̸ et 30̸ mm.

De plus, selon la présente invention, le passage sur un cil ou un groupe de cils, des poils longs aux poils courts, se fait progressivement aussi bien, lorsque l'on donne un léger mouvement de rotation à la brosse, ou lorsque l'on donne un léger mouvement de déplacement longitudinal à la brosse. On obtient ainsi plus facilement un gainage régulier des cils.

Selon l'invention, le contour dessiné en projection par l'extrémité des poils peut avoir la forme d'un polygone régulier ayant 3 à 6 côtés, d'une ellipse, d'une navette ou d'un demi-cercle complété par un triangle isocèle.

Dans le cas où le contour est une ellipse ou une navette, le contour est, de préférence, excentré par rapport à l'âme de la brosse.

L'invention a également pour objet un procédé de fabrication, suivant lequel on réalise une brosse d'enveloppe extérieure cylindrique, cylindro-conique on conique dans laquelle les poils sont disposés sur une âme en anneaux ou en hélice, et on rectifie ensuite la longueur des poils par fraisage ou meulage périphérique pour que l'extrémité des poils dessine l'enveloppe désirée, caractérisée par le fait que l'on tord d'un quart de tour à un tour, après fraisage ou meulage, l'âme de la brosse de façon que les côtés forment une hélice ayant le pas désiré.

Selon un procédé de fabrication particulier, l'âme de la brosse est formée en repliant un fil métallique sur une rangée de poils, en tordant ce fil ainsi doublé, de manière à bloquer autour de l'âme, les poils sous forme de rangées hélicoïdales de poils radiaux, en rectifiant ensuite la longueur des poils par fraisage ou meulage périphérique pour que l'extrémité des poils forme le contour désiré et on tord à nouveau après fraisage ou meulage, l'âme de la brosse de façon que les crêtes forment l'hélice désirée. Généralement, le diamètre des poils utilisés peut varier entre 6/10̸0̸e mm et 25/10̸0̸e mm.

Les poils peuvent être d'origine naturelle ou synthétique, et sont de préférence en polyamide (Nylon). Leur section peut être circulaire ou polygonale ou bien, ils peuvent présenter, sur toute leur longueur, au moins une rainure capillaire.

Pour mieux faire comprendre l'objet de l'invention, on va en décrire ci-après, à titre purement illustratif et non limitatif des modes de réalisation représentés sur les dessins annexés.

Sur ces dessins :
- la figure 1 est une vue en élévation d'une brosse avec crêtes en hélice, selon la présente invention ;
- la figure 2 est une vue en élévation d'une brosse non torsadée, selon l'état de la technique ;
- les figures 3 à 7 sont des vues schématiques en bout de brosses, selon l'invention ;
- les figures 8 et 9 représentent schématiquement les positions relatives des cils et de la brosse au cours du maquillage.

Les figures 1 et 3 représentent une brosse, selon l'invention, que l'on désigne dans son ensemble par 1. La brosse 1 est constituée, par une âme 2 formée par un fil métallique torsadé sur lequel sont fixés en hélices 4 les poils 3. La brosse s'inscrit dans un cône dont la pointe est à l'extrémité de la brosse. L'extrémité des poils dessine un contour qui, en projection sur un plan perpendiculaire à l'âme 2, est un triangle sensiblement équilatéral (voir figure 2). La brosse comporte donc trois crêtes 6a, 6b, 6c, représentées en traits mixtes sur la figure 1. Dans le mode de réalisation de la brosse représentée sur les figures 1 et 2, la crête 6a décrit un quart de tour sur la longueur de la brosse, c'est-à-dire que le pas de l'hélice est égal à quatre fois la longueur de la brosse.

La figure 2 représente à titre comparatif une brosse selon l'art antérieur, identique à la brosse représentée sur les figures 1 et 3, sauf que les crêtes sont rectilignes et non en forme d'hélice.

Les figures 4 à 7 représentent différents contours dessinés par les extrémités des poils, en projection dans un plan perpendiculaire à l'âme de la brosse. Selon la figure 4, le contour 16 est constitué par un demi-cercle 16a centré sur l'âme 12 de la brosse, qui est joint, sur le diamètre, à un triangle isocèle 16b dont le sommet est arrondi.

Sur la figure 5, le contour 26 a la forme d'une navette et l'âme 22 est disposée en dehors du centre de symétrie de la navette et selon le mode de réalisation représenté sur le petit axe de symétrie de la navette.

Selon la figure 6, la brosse a une enveloppe extérieure cylindrique. Le contour 36 a la forme d'un carré et l'âme 32 passe par le centre de ce carré.

Selon la figure 7, la brosse a également une enveloppe extérieure cylindrique. Le contour 46 a la forme d'un hexagone centré sur l'âme 42.

Lorsque l'utilisatrice désire se maquiller les cils avec la brosse selon l'invention, elle approche la brosse 1 des cils 17 comme montré sur les figures 8 et 9. Les cils sont bien séparés par les trois crêtes 6a, 6b, 6c qui forment "peigne". Comme schématisé sur la figure 9 deux cils 17 voisins sont saisis par la brosse avec un léger décalage, ce qui permet une meilleure séparation des cils. D'autre part, si on donne à la brosse un mouvement de rotation, par exemple d'un quart de tour ou si on déplace longitudinalement la brosse, les cils sont progressivement en contact avec des poils de plus en plus longs ou de plus en plus courts, ce qui améliore l'homogénéité du gainage des cils.

Une brosse conforme à l'invention présente une hélice progressive d'un bout à l'autre de la brosse et assure un passage des poils courts aux poils longs de façon très progressive, ce qui permet d'effectuer une pénétration de ces poils progressivement à la base des cils et donc de venir lisser les cils.

La brosse permet d'obtenir un maquillage rapide plus ou moins chargé et avec des cils parfaitement séparés. Le degré de torsion aussi bien que le nombre de crêtes torsadées seront des éléments de différenciation de maquillage et aussi de manipulation.

La brosse pourrait être meulée à nouveau, à certains endroits, pour l'obtention de découpes différentes.

La brosse de l'invention, tout en étant réalisée avec des poils souples, de diamètre réduit, par exemple 6/10̸0̸ mm, agit en quelque sorte comme un peigne dont les dents correspondraient aux crêtes des sections. Dans le cas d'une brosse à contour hexagonal, c'est-à-dire comportant 6 crêtes par section, et dont l'âme comporterait 16 spires, pour une longueur d'environ 26 mm, on serait en présence de 6 x 16 = 96 poils agissant comme 96 dents de peigne, tout en étant constitués de poils fins.

## Revendications

1. Brosse pour l'application de mascara sur les cils, constituée par une âme allongée qui est entourée, au moins partiellement, par des poils implantés radialement sur ladite âme et répartis de façon sensiblement régulière de façon à former au moins une crête de poils longs entourés par des poils plus courts, l'extrémité des poils dessinant en projection dans un plan perpendiculaire à l'âme ou dans ce plan un contour de forme géométrique et la largeur des crêtes, mesurée à la périphérie de la brosse dans ce plan étant au plus égale à 3 mm, caractérisée par le fait que la (les) crêtes forme(nt) une hélice dont le pas est égal de 1 à 4 fois la longueur de la brosse.

2. Brosse selon la revendication 1, caractérisée par le fait que le contour de forme géometrique a la forme d'un polygone régulier ayant de 3 à 6 côtés, d'une ellipse, d'une navette ou la forme d'un demi-cercle complété par un triangle.

3. Brosse selon la revendication 2, dans laquelle l'extrémité des poils dessine en projection un contour en ellipse ou en navette, caractérisée par le fait que le contour est excentré par rapport à l'âme.

4. Brosse selon l'une quelconque des revendications précédentes dans laquelle le contour de l'extrémité des poils a sensiblement la forme d'un triangle équilatéral, caractérisée par le fait que chaque crête (6a, 6b, 6c) décrit un quart de tour sur la longueur de la brosse

5. Procédé de fabrication d'une brosse selon l'une des revendications 1 à 4, selon lequel on réalise une brosse d'enveloppe extérieure cylindrique, cylindroconique ou conique dans laquelle les poils sont disposés sur l'âme en anneaux ou en hélice, on rectifie ensuite la longueur des poils par fraisage ou meulage périphérique pour que l'extrémité des poils dessine le contour désiré et forme des crêtes, caractérisé par le fait qu'après fraisage ou meulage, on tord l'âme d'un quart de tour à un tour, de façon que les crêtes forment une hélice ayant un pas égal de 1 à 4 fois la longueur de la brosse.

6. Procédé selon la revendication 5, caractérisé par le fait que l'âme de la brosse est formée en repliant un fil métallique sur une rangée de poils, en tordant ledit fil ainsi doublé, de manière à bloquer, autour de l'âme, les poils sous forme de rangées hélicoïdales de poils radiaux.

## Patentansprüche

1. Bürste zum Auftragen von Maskara auf die Wimpern, bestehend aus einer langen Seele, die zumindest teilweise von Borsten umgeben ist, die radial auf der Seele angeordnet und im wesentlichen gleichmäßig so verteilt sind, daß sie mindestens einen Kamm langer Borsten bilden, der von kürzeren Borsten umgeben ist, wobei das Ende der Borsten bei der Projektion in eine Ebene senkrecht zur Seele bzw. in dieser Ebene eine geometrische Kontur beschreibt und die Breite der Kämme gemessen am Umfang der Bürste in dieser Ebene nicht mehr als 3 mm beträgt,
dadurch **gekennzeichnet,** daß
der oder die Kämme eine Wendel bilden, deren Steigung gleich dem ein- bis vierfachen der Länge der Bürste ist.

2. Bürste nach Anspruch 1, dadurch gekennzeichnet, daß die geometrische Kontur die Form eines regelmäßigen Polygons mit 3 bis 6 Seiten, einer Ellipse, eines Schiffchens oder die Form eines durch ein Dreieck ergänzten Halbkreises aufweist.

3. Bürste nach Anspruch 2, bei der das Ende der Borsten in der Projektion eine elliptische oder eine schiffchenförmige Kontur aufweist, dadurch gekennzeichnet, daß die Kontur, bezogen auf die Seele, außermittig ist.

4. Bürste nach einem der vorhergehenden Ansprüche, bei der die Kontur des Endes der Borsten im wesentlichen die Form eines gleichseitigen Dreiecks aufweist, dadurch gekennzeichnet, daß jeder Kamm (6a, 6b, 6c) eine Vierteldrehung auf der Länge der Bürste beschreibt.

5. Verfahren zur Herstellung einer Bürste nach einem der Ansprüche 1 bis 4, bei dem man eine Bürste mit einer zylindrischen, zylindrisch-konischen oder kegelförmigen Außenkontur erzeugt, in der die Borsten ringförmig oder schraubenförmig auf der Seele angeordnet sind, wobei man die Länge der Borsten durch Fräsen oder Umfangsschleifen berichtigt, damit das Ende der Borsten die gewünschte Kontur annimmt und Kämme bildet, dadurch gekennzeichnet, daß man die Seele nach dem Fräsen oder Schleifen um eine Vierteldrehung bis ganze Drehung so verdrillt, daß die Kämme eine Wendel mit einer Steigung bilden, die gleich dem ein- bis vierfachen der Länge der Bürste ist.

6. Verfahren nach Anspruch 5, dadurch gekennzeichnet, daß man die Seele der Bürste herstellt, indem man einen Metalldraht über eine Reihe von Borsten schlägt und den folglich doppelt liegenden Draht so verdreht, daß die Borsten in Form von schraubenförmigen Reihen radialer Borsten rings um die Seele festgeklemmt sind.

## Claims

1. A brush for the application of mascara to the eyelashes, constituted by an elongate core which is surrounded, at least partly, by bristles that are radially implanted on the said core and distributed substantially regularly so as to form at least one crest of long bristles surrounded by shorter bristles, the ends of the bristles tracing a contour of a geometrical shape in a projection in a plane perpendicular to the core, or in this plane, and the width of the crests measured at the periphery of the brush in this plane being at most equal to 3 mm, characterized in that the crest or crests form a helix whose lead is equal to one to four times the length of the brush.

2. A brush according to claim 1, characterized in that the contour of the geometrical shape has the shape of a regular polygon having three to six sides, of an ellipse, of a shuttle or a semicircular shape that is completed by a triangle.

3. A brush according to claim 2, wherein the end of the bristles traces in projection an elliptical or shuttle contour, characterized in that the contour is eccentric relative to the core.

4. A brush according to any one of the preceding claims, wherein the contour of the end of the bristles has substantially the shape of an equilateral triangle, characterized in that each crest (6a, 6b, 6c) describes a quarter turn over the length of the brush.

5. A method for the manufacture of a brush according to one of claims 1 to 4, according to which a brush is made with an external cylindrical, cylindro-conical or conical envelope, wherein the bristles are disposed on the core in rings or in a helix, subsequently the length of the bristles is adjusted by milling or peripheral grinding so that the end of the bristles traces the desired contour and forms crests, characterized in that after milling or grinding, the core is twisted by one quarter turn to one turn, so that the crests form a helix having a lead equal to one to four times the length of the brush.

6. A method according to claim 5, characterized in that the core of the brush is formed by folding back a metallic wire over a row of bristles, by twisting the wire thus doubled so as to lock the bristles in the form of helical rows of radial bristles round the core.
